# EUROPÄISCHE PATENTSCHRIFT

(11) **EP 4 245 928 B1**
(45) Veröffentlichungstag und Bekanntmachung des Hinweises auf die Patenterteilung: **07.01.2026**
(21) Anmeldenummer: 22162203.8
(22) Anmeldetag: 15.03.2022
(51) Int. Cl.: E03B 9/04

(54) **HYDRANT**
HYDRANT
BOUCHE D'INCENDIE

(43) Veröffentlichungstag der Anmeldung: 20.09.2023
(73) Patentinhaber: Düker GmbH, 97753 Karlstadt (DE)
(72) Erfinder: GREIM , Timo, 63846 Laufach (DE); ZÖLLER, Jochen, 63939 Wörth a. Main (DE)
(74) Vertreter: Ullrich & Naumann PartG mbB

(56) Entgegenhaltungen:
- EP-A1- 0 717 156
- EP-A1- 2 787 131
- EP-A1- 3 862 494
- DE-A1- 10 028 655
- US-A- 2 099 479

## Beschreibung

Die Erfindung betrifft einen Hydrant, umfassend ein mit mindestens einem Anschluss versehenes Oberteil und ein Unterteil, welches einen Anschluss für ein Zulaufrohr, einen Steigrohrmantel sowie ein in dem Steigrohrmantel geführtes und das Oberteil tragendes Steigrohr umfasst, welches aus dem Steigrohrmantel herausbewegbar und in verschiedenen Höhen relativ zum Steigrohrmantel positionierbar ist.

Derartige Hydranten sind aus dem Stand der Technik bekannt, bei diesen besteht jedoch das Problem, die Höheneinstellung des Oberteils möglichst präzise und möglichst einfach vornehmen zu können. Das Dokument DE 100 28 655 A1 offenbart einen Hydrant gemäß dem Oberbegriff des Anspruchs 1.

Diese Aufgabe wird bei einem Hydrant gemäß dem Anspruch 1 dadurch gelöst, dass an dem Steigrohr an seiner Außenumfangsseite mindestens ein sich streifenförmig sowohl in Längsrichtung als auch in Umfangsrichtung des Steigrohrs erstreckender Gewindebereich angeordnet ist, das zur Festlegung einer Höheneinstellung des Steigrohrs relativ zum Steigrohrmantel mindestens ein Steigrohrmantel gehaltener Gewindeeingriff in den mindestens einen Gewindebereich eingreift und dass ein Verdrehen des Steigrohrs mit dem mindestens einen Gewindebereich und des mindestens einen Gewindeeingriffs relativ zueinander eine Höheneinstellung des Steigrohrs relativ zum Steigrohrmantel ermöglicht.

Der Vorteil der erfindungsgemäßen Lösung ist darin zu sehen, dass durch das Vorsehen des Gewindebereichs eine einfache Möglichkeit geschaffen ist, das Steigrohr relativ zum Steigrohrmantel einfach und präzise zu positionieren.

Um das Steigrohr über einen möglichst großen Bereich höhenverstellbar zu erhalten ist vorzugsweise vorgesehen, dass der mindestens eine Gewindebereich sich in der Längsrichtung des Steigrohrs im Wesentlichen über einen Höhenverstellbereich des Steigrohrs erstreckt.

Insbesondere ist dabei vorgesehen, dass der Höhenverstellbereich des Steigrohrs dem maximalen Ausziehweg entspricht, mit welchem das Steigrohr ausgehend von der maximal in den Steigrohrmantel eingeschobenen Stellung aus dem Steigrohrmantel maximal ausziehbar ist.

Prinzipiell könnte sich der Gewindebereich in Umfangsrichtung über den gesamten Umfang der Außenumfangsseite erstrecken, so dass dieses geschlossen umlaufende Gewindegänge aufweisen könnte.

Besonders vorteilhaft ist es jedoch, wenn sich der Gewindebereich in Umfangsrichtung der Außenumfangsseite über ein Bogensegment um eine Mittelachse des Steigrohrs erstreckt und sich insbesondere damit nur über einen Teilumfang der Außenumfangsseite erstreckt.

Eine derartige Begrenzung des Gewindebereichs hat den Vorteil, dass dadurch auch lediglich eine begrenzte Drehung des Steigrohrs erforderlich ist, um eine Einstellung des Steigrohrs zu realisieren.

In diesem Fall ist eine Höheneinstellung beispielsweise dadurch realisierbar, dass der mindestens eine Gewindeeingriff, insbesondere azimutal, zur Außenumfangsseite bewegbar ist, um diesen in Längsrichtung des Steigrohrs mit verschiedenen Positionen des Gewindebereichs in Eingriff zu bringen.

So sieht eine vorteilhafte Lösung vor, dass der mindestens eine Gewindebereich um die Mittelachse des Steigrohrs umlaufende Gewindegangsegmente aufweist.

Eine besonders günstige Lösung sieht jedoch vor, dass die Gewindegangsegmente sich um die Mittelachse des Steigrohrs über ein Bogensegment erstrecken, das der Erstreckung des Gewindebereichs in Umfangsrichtung entspricht.

Insbesondere sind dabei die Bogensegmente so gewählt, dass sie kleiner sind als 360°.

Insbesondere sind die Gewindegangsegmente dabei so ausgebildet, dass sie sich von einem ersten Ende bis zu einem zweiten Ende erstrecken und dass die Enden jeweils im Bereich von Längsseiten des sich streifenförmig in der Längsrichtung des Steigrohrs erstreckenden Gewindebereichs liegen.

Die für die Höheneinstellung des Steigrohrs Lösung der Erfindung sieht vor, dass an der Außenumfangsseite des Steigrohrs mindestens ein sich an dem mindestens einen Gewindebereich anschließender streifenförmig, sowohl in der Längsrichtung des Steigrohrs als auch in der Umfangsrichtung des Steigrohrs erstreckender gewindefreier Bereich angeordnet ist, welcher dann, wenn dieser dem mindestens einen Gewindeeingriff zugewandt ist, zur Höheneinstellung des Steigrohrs relativ zu dem Gewindeeingriff frei bewegbar ist.

Ein derartiger gewindefreier Bereich hat den Vorteil, dass dadurch die Möglichkeit besteht, eine Grobeinstellung der Höhe des Steigrohrs vorzunehmen und dann ausgehend von der Grobeinstellung mit dem Gewindebereich, bei in diesen eingreifendem Gewindeeingriff, eine Feineinstellung des Steigrohrs zu realisieren.

Hinsichtlich der Ausbildung der Gewindegangsegmente in einem derartigen Fall ist vorzugsweise vorgesehen, dass die Gewindegangsegmente an einem offenen Ende in den gewindefreien Bereich übergehen und damit ein Bewegen des Gewindeeingriffs aus dem jeweiligen Gewindegangsegment in den gewindefreien Bereich und umgekehrt zulassen.

Grundsätzlich könnten die Gewindegangsegmente an beiden Enden offen sein, so dass dadurch jeweils ein Übergang von dem Gewindebereich in einen gewindefreien Bereich und umgekehrt realisiert werden kann.

Für die Einstellbarkeit hat es sich als besonders vorteilhaft erwiesen, wenn die Gewindegangsegmente an einem dem offenen Ende gegenüberliegenden Ende geschlossen sind und damit an diesem Ende ein Herausbewegen des Gewindeeingriffs aus dem jeweiligen Gewindegangsegment verhindern.

Dies hat den Vorteil, dass damit lediglich die Möglichkeit besteht, das Steigrohr so zu drehen, dass der Gewindeeingriff in einem der Gewindegangsegmente des Gewindebereichs wirksam ist oder außer Eingriff mit den Gewindegangsegmenten des Gewindebereichs in dem gewindefreien Bereich steht, um somit eine Grobeinstellung des Steigrohrs vorzunehmen, um dann in ein anderes Gewindegangsegment bewegt zu werden.

Vorzugsweise ist vorgesehen, dass bei einer Drehung des Steigrohrs derart, dass sich der Gewindeeingriff in dem jeweiligen Gewindegangsegment von dem offenen Ende zum geschlossenen Ende bewegt, sich das Steigrohr relativ zum Steigrohrmantel nach oben bewegt.

Besonders günstig ist es, wenn die Gewindegangsegmente des Gewindebereichs eine derartige Steigung aufweisen, dass bei einem am offenen Ende in ein Gewindegangsegment vollständig eingreifenden Gewindeeingriff das Steigrohr mindestens in derselben Höhe steht, wie bei einem am geschlossenen Ende in das in Höhenrichtung nächstfolgende Gewindegangsegment eingreifenden Gewindeeingriff.

Eine besonders vorteilhafte Lösung sieht vor, dass an der Außenumfangsseite des Steigrohrs mindestens zwei in der Umfangsrichtung relativ zueinander versetzte Gewindebereiche angeordnet sind.

Dies hat den Vorteil, dass dadurch die Möglichkeit besteht, mehrere, beispielsweise mindestens zwei Gewindeeingriffe vorzusehen, wobei jeweils einer der Gewindeeingriffe in einen der Gewindebereiche eingreift.

Um außerdem die Grobverstellung des Steigrohrs einfach vornehmen zu können, ist vorgesehen, dass an der Außenumfangsseite des Steigrohrs zwischen den Gewindebereichen jeweils ein gewindefreier Bereich angeordnet ist, so dass dadurch in einfacher Weise die Möglichkeit besteht, den Gewindeeingriff in einen Gewindebereich eingreifen zu lassen oder in einem gewindefreien Bereich zu positionieren.

Ferner ist vorzugsweise vorgesehen, dass an der Außenumfangsseite des Steigrohrs die Gewindebereiche und die gewindefreien Bereiche in Umfangsrichtung aneinander anschließend ausgebildet sind, so dass dadurch die Möglichkeit besteht, in einfacher Weise das Steigrohr so zu verdrehen, dass der jeweils in einen Gewindebereich eingreifende Gewindeeingriff auch in einem gewindefreien Bereich bewegt werden kann.

Eine besonders vorteilhafte Lösung sieht vor, dass an der Außenumfangsseite des Steigrohrs auf einander gegenüberliegenden Seiten jeweils ein Gewindebereich angeordnet ist und in diesem Fall dann vorzugsweise zwischen den Gewindebereichen jeweils ein gewindefreier Bereich.

Beim Vorsehen von mindestens zwei Gewindebereichen sind zweckmäßigerweise die Gewindegangsegmente der mindestens zwei Gewindebereiche relativ zueinander an der Außenumfangsseite so angeordnet, dass jeweils ein Gewindeeingriff mit einem Gewindegangsegment von einem der Gewindebereiche in Eingriff bringbar ist und die gleichzeitig jeweils mit einem Gewindeeingriff in Eingriff stehenden Gewindegangsegmente zur Fixierung des Steigrohrs relativ zum Steigrohrmantel beitragen.

Als besonders vorteilhaft hat sich dabei eine Lösung erwiesen, bei welcher die gleichzeitig zur Fixierung des Steigrohrs relativ zum Steigrohrmantel beitragenden Gewindegangsegmente der Gewindebereiche mit ihren ersten Enden und ihren zweiten Enden jeweils in derselben, senkrecht zur Mittelachse des Steigrohrs verlaufenden Ebene liegen, das heißt, dass die ersten Enden in derselben Ebene liegen und die zweiten Enden ebenfalls in derselben, jedoch zur Ebene der ersten Enden in Längsrichtung des Steigrohrs versetzten Ebene.

Hinsichtlich der Anordnung des mindestens einen Gewindeeingriffs relativ zum Steigrohrmantel wurden bislang keine näheren Angaben gemacht. So sieht eine vorteilhafte Lösung vor, dass der mindestens eine Gewindeeingriff an einem an dem Steigrohrmantel gehaltenen Halteflansch angeordnet ist.

Der Halteflansch kann dabei in unterschiedlichster Art und Weise ausgebildet sein.

Eine vorteilhafte Lösung sieht dabei vor, dass der Halteflansch an einem fest mit dem Steigrohrmantel verbundenen Stützflansch gehalten ist.

Vorteilhafterweise ist dabei vorgesehen, dass der Halteflansch an dem Stützflansch lösbar gehalten ist, um den Halteflansch in einfacher Weise an dem Steigrohrmantel montieren zu können.

Insbesondere lässt sich die Montage des Halteflansches dann einfach realisieren, wenn der Halteflansch zwei Flanschhälften umfasst, von denen insbesondere jede einen Gewindeeingriff trägt.

Die Flanschhälften können jedoch nicht nur jeweils einen Gewindeeingriff tragen.

Die Flanschhälften können zweckmäßigerweise aber auch dazu eingesetzt werden, Druckringsegmente zu beaufschlagen, mit welchen das Steigrohr an der Außenumfangsfläche kraftschlüssig und insbesondere drehfest relativ zum Steigrohrmantel fixierbar ist.

Hierzu ist vorzugsweise vorgesehen, dass die Druckringsegmente durch die Flanschhälften in Richtung der Außenumfangsfläche des Steigrohrs kraftbeaufschlagbar sind.

Die Druckringsegmente können in unterschiedlichster Weise ausgebildet sein. Beispielsweise können diese im Querschnitt kreisförmige Ringsegmente sein, die sich in einfacher Weise an der Außenumfangsfläche des Steigrohrs anlegen lassen.

Für das kraftschlüssige Fixieren des Steigrohrs hat es sich jedoch als vorteilhaft erwiesen, wenn die Druckringsegmente als Keilkörper ausgebildet sind, welche Keilflächen aufweisen, bei deren Beaufschlagung durch Druckflächen der Flanschhälften eine Kraftwirkung der Keilkörper radial zur Außenumfangsfläche und insbesondere in Richtung des Stützflansches auftritt, um dadurch in einfacher Weise einen vorteilhaften Kraftschluss zwischen dem Stützflansch und der Außenumfangsfläche des Steigrohrs zu erreichen.

Insbesondere ist vorgesehen, dass jede Flanschhälfte einen Klemmschalenkörper aufweist, welcher den Gewindeeingriff trägt.

Ferner ist vorzugsweise auch vorgesehen, dass jede Flanschhälfte einen Klemmschalenkörper aufweist, welcher mindestens ein Druckringsegment beaufschlagt.

Zur Fixierung der Flanschhälften an dem Stützflansch ist vorgesehen, dass jede der Flanschhälften einen Haltekörper aufweist.

Um die Flanschhälften vorteilhafterweise an dem Stützflansch des Steigrohrmantels zu fixieren, ist vorzugsweise vorgesehen, dass der jeweilige Haltekörper den Stützflansch des Steigrohrmantels umgreifend ausgebildet ist.

Insbesondere ist dabei der jeweilige Haltekörper so ausgebildet, dass er den Stützflansch auf einer dem jeweiligen Klemmschalenkörper abgewandten Seite hintergreift.

Um außerdem zu vermeiden, dass sich der Halteflansch relativ zu dem Stützflansch verdreht, ist vorzugsweise vorgesehen, dass der jeweilige Haltekörper durch Formschluss drehfest mit dem Stützflansch verbindbar ist.

Um außerdem eine spielfreie Fixierung des Halteflansches an dem Stützflansch zu erreichen ist vorzugsweise vorgesehen, dass der jeweilige Haltekörper durch Zusammenwirken der Flanschhälften mit den Druckringsegmenten spielfrei den Stützflansch hintergreift.

Insbesondere ist dies dann gegeben, wenn die Druckringsegmente so ausgebildet sind, dass deren Keilkörper eine Kraftwirkung radial zur Außenumfangsfläche des Steigrohrs und in Richtung des Stützflansches bewirken, so dass durch die Rückwirkung auf die Flanschhälften diese derart bewegt werden, dass die Haltekörper spielfrei den Stützflansch hintergreifen, das heißt auf einer dem jeweiligen Klemmschalenkörper abgewandten Seite spielfrei an dem Stützflansch anliegen.

Hinsichtlich des Verbindens der Flanschhälften wurden bislang keine näheren Angaben gemacht.

So sieht eine vorteilhafte Lösung vor, dass die Flanschhälften so durch Verspanneinheiten beaufschlagbar und dadurch in Richtung des Steigrohrs aufeinanderzu bewegbar sind.

Um zu verhindern, dass sich beim Lösen der Verspanneinheiten die Flanschhälften von dem Stützflansch lösen ist vorzugsweise vorgesehen, dass die Verspanneinheiten lediglich ein derartiges Lösen der Flanschhälften voneinander zulassen, dass diese unlösbar, insbesondere drehfest mit dem Stützflansch verbunden bleiben.

Damit ist zwar ein Drehen des Steigrohrs relativ zu den Druckringsegmenten und relativ zu dem Halteflansch und dem Steigrohrmantel realisierbar, jedoch ein Lösen der Flanschhälften und somit auch des Halteflansches von dem Stützflansch verhindert.

Weitere Merkmale und Vorteile der Erfindung sind Gegenstand der nachfolgenden Beschreibung sowie der zeichnerischen Darstellung einiger Ausführungsbeispiele. In der Zeichnung zeigen:
- Fig. 1: eine Gesamtansicht eines erfindungsgemäßen Hydranten mit einem sich über der Bodenfläche erhebenden Oberteil und einem unter der Bodenfläche angeordneten Unterteil;
- Fig. 2: eine Seitenansicht des Unterteils ähnlich Fig. 1 mit maximal eingeschobenem Steigrohr;
- Fig. 3: eine Seitenansicht entsprechend Fig. 2 mit maximal ausgezogenem Steigrohr;
- Fig. 4: eine Teilansicht des Steigrohrs ähnlich Fig. 3 mit beiderseits eines gewindefreien Bereichs angeordneten Gewindebereichen;
- Fig. 5: eine um 90° gedrehte Seitenansicht des Steigrohrs mit einem Blick auf einen Gewindebereich;
- Fig. 6: einen Schnitt längs Linie 6-6 in Fig. 4 durch das Steigrohr;
- Fig. 7: eine Seitenansicht des Steigrohrmantels und des Steigrohrs mit in der Zeichenebene geschnitten dargestelltem Halteflansch;
- Fig. 8: eine perspektivische Ansicht einer Flanschhälfte des Halteflanschs;
- Fig. 9: eine Draufsicht von oben auf die Flanschhälfte des Halteflanschs gemäß Fig. 8;
- Fig. 10: eine seitliche Draufsicht auf die eine Flanschhälfte des Halteflansches gemäß Fig. 8;
- Fig. 11: eine Seitenansicht des Steigrohrmantels und des Steigrohrs verbunden durch einen in Gänze dargestellten Halteflansch bei einer Drehstellung des Steigrohrs derart, dass die Gewindeeingriffe dem jeweiligen gewindefreien zugewandt Bereich stehen;
- Fig. 12: eine Darstellung entsprechend Fig. 11 bei einer Drehstellung des Steigrohrs relativ zum Steigrohrmantel so, dass die Gewindeeingriffe in ein Gewindegangsegment des dargestellten Gewindebereichs eingreifen;
- Fig. 13: eine ausschnittsweise Darstellung von beispielsweise drei Gewindegangsegmenten eines Gewindebereichs in Abwicklung mit Darstellung von möglichen Endstellungen eines in ein Gewindegangsegment eingreifenden Gewindeeingriffs;
- Fig. 14: eine Seitenansicht von Steigrohrmantel und Steigrohr mit auseinandergezogen dargestellten in der Zeichenebene geschnittenen Flanschhälften und Druckringsegmenten;
- Fig. 15: eine Darstellung einer Schnittansicht längs Linie 15-15 in Fig. 14;
- Fig. 16: eine teilweise Schnittdarstellung durch eine Flanschhälfte in ihrer auf das jeweilige Druckringsegment kraftbeaufschlagt einwirkenden Stellung und
- Fig. 17: eine Darstellung ähnlich Fig. 15 bei miteinander verspannten Flanschhälften zur kraftschlüssigen Fixierung des Steigrohrs relativ zum Steigrohrmantel.

Ein Ausführungsbeispiel eines erfindungsgemäßen Hydranten 10, dargestellt in Fig. 1, umfasst ein sich über einer Bodenfläche 12, welche eine Erdoberfläche oder Straßenoberfläche sein kann, erhebendes Oberteil 14 des Hydranten 10, welches mit beispielsweise einem Anschluss 16 versehen ist und außerdem mit einer Betätigung 18 für ein zeichnerisch nicht dargestelltes Hauptanschlussventil.

Unterhalb der Bodenfläche 12 ist ein Unterteil 22 des Hydranten 10 angeordnet, welches einen Anschluss 24 aufweist, der mit einem Zulaufrohr 26 verbunden ist und einen sich an den Anschluss 24 folgenden Bogenkörper 32, welcher zu einem Ventilgehäuse 34 des Hauptabschlussventils führt.

Auf das Ventilgehäuse 34 folgt eine Steigrohranordnung 40, umfassend einen Steigrohrmantel 42, welcher ein Steigrohr 44 aufnimmt, welches höhenverstellbar aus dem Steigrohrmantel 42 ausziehbar ist und einen Montageflansch 46 aufweist, auf welchem das Oberteil 14 montiert ist.

Das Steigrohr 44 ist dabei variabel höhenverstellbar relativ zum Steigrohrmantel 42 ausgebildet, um den Montageflansch 46 möglichst genau in Höhe der Bodenfläche 12 positionieren zu können, so dass ein Verlauf des Zulaufrohrs 26 in unterschiedlicher Tiefe relativ zur Bodenfläche ausgeglichen werden kann.

So ist, wie in Fig. 2 dargestellt, das Steigrohr 44 im Wesentlichen vollständig in den Steigrohrmantel 42 einschiebbar oder, wie in Fig. 3 dargestellt, maximal aus dem Steigrohrmantel 42 ausziehbar, wobei sich aus der unterschiedlichen Lage des Montageflansches 46 über dem Anschluss 24 einmal in der maximal eingeschobenen Stellung gemäß Fig. 2 und einmal in der maximal ausgezogenen Stellung in Fig. 3 die realisierbare Höhenvariabilität der Steigrohranordnung 40 ergibt.

Zur Fixierung des Steigrohrs 44 relativ zum Steigrohrmantel 42 ist das Steigrohr 44, wie in Fig. 4, 5 und 6 dargestellt, auf einander gegenüberliegenden Außenumfangsseiten 50 mit Gewindebereichen 52a und 52b versehen, die keine um die Außenumfangsseite 50 umlaufenden Gewindegänge sondern Gewindegangsegmente 54 aufweisen.

Die Gewindebereiche 52a, b erstrecken sich streifenförmig in der Längsrichtung L des Steigrohrs 44, insbesondere über dessen ganze Erstreckung in der Längsrichtung L, im maximal ausgezogenen Zustand gemäß Fig. 3 von dem Steigrohrmantel 42 bis zu dem Montageflansch 46 und haben in Umfangsrichtung U des Steigrohrs 44 eine Ausdehnung zwischen sich in der Längsrichtung L erstreckenden Längsseiten LS über einen Winkelbereich WGS (Fig. 6).

Zwischen den Gewindebereichen 52a, b liegen in Umfangsrichtung gesehen streifenförmig sich ebenfalls in der Längsrichtung L des Steigrohrs 44 erstreckende, und ebenfalls an der Außenumfangsseite 50 angeordnete gewindefreie Bereiche 56a, b in denen, wie in Fig. 6 dargestellt, eine Außenfläche 58 des Steigrohrs 44 in einem radialen Abstand von einer Mittelachse 60 desselben verläuft, der ungefähr einem radialen Abstand einer Grundfläche 62 der Gewindegänge 54 in den Gewindebereichen 52a, 52b entspricht, wobei die Gewindebereiche 52a, b zwischen aufeinanderfolgenden Gewindegängen 54 liegende Außenflächen 64 aufweisen, die bezogen auf die Grundflächen 62 der Gewindegänge 54 mit einem um eine Tiefe der Gewindegänge 54 vergrößerten Radius um die Mittelachse 60 verlaufen.

Insbesondere verlaufen die Gewindebereiche 52a, b und die gewindefreien Bereiche 56a, 56b sich abwechselnd streifenförmig in der Längsrichtung L mit jeweils einer konstanten Ausdehnung über die Winkelbereiche WGS bzw. WGF in Umfangsrichtung U um die Mittelachse 60, so dass durch die Außenflächen 58 der gewindefreien Bereiche 56a, b die umlaufenden Gewindegangsegmente 54a, 54b unterbrochen sind.

Wie ferner in Fig. 4 bis Fig. 6 erkennbar, sind die Gewindegangsegmente 54a, 54b der Gewindebereiche 52a, 52b an einem ersten Ende 53 zum an diesen angrenzenden gewindefreien Bereich 56b, 56a verschlossen und nur einem zweiten Ende 55 zum an diesen angrenzenden gewindefreien Bereich 56a, 56b hin offen.

Hierzu sind die Gewindegangsegmente 54a, 54b an dem ersten Ende im Abstand von dem gewindefreien Bereich 56b, 56a durch einen sich über die Grundfläche 62 bis zur Außenfläche 64 erhebende Abschlusswand 66 begrenzt, während die Gewindegangsegmente 54a, b am zweiten Ende 55 mit deren Grundflächen 62 in die Außenflächen 58 des jeweiligen gewindefreien Bereichs 56a, 56b übergehen.

Vorzugsweise erstrecken sich die Gewindegangsegmente 54a, 54b in der Umfangsrichtung U um die Mittelachse 60 über einem Winkelbereich WGS, welcher ungefähr dem Zweifachen des Winkelbereichs WGF entspricht, über welchen sich die gewindefreien Bereiche 56a, 56b erstrecken.

Zur Fixierung des Steigrohrs 44 relativ zum Steigrohrmantel 42 sitzt, wie in Fig. 7 und Fig. 10 dargestellt, an einem dem Ventilgehäuse 34 gegenüberliegenden Ende des Steigrohrmantels 42 ein an diesen angeformter und radial über diesen überstehender Stützflansch 72, an welchem sich ein als Ganzes mit 70 bezeichneter Halteflansch abstützt, welcher aus zwei Flanschhälften 74a und 74b gebildet ist und, die jeweils, wie in Fig. 7 bis 10 dargestellt, mit Gewindeeingriffen 76 versehen sind, welche relativ zu einer Anlagefläche 78 derselben radial nach innen überstehen, wobei die Anlagefläche 78 derart ausgebildet ist, dass diese in den Gewindebereichen 52a, b an die Außenumfangsflächen 64 zwischen den Gewindegängen 54 anlegbar ist.

Dabei erstrecken sich die Gewindeeingriffe 76 bezogen auf die Mittelachse 60 des Steigrohrs 44 über einen Winkelbereich WE in Umfangsrichtung um die Mittelachse 60, der kleiner, maximal gleich groß wie der Winkelbereich WGF der gewindefreien Bereiche 56a, 56b ist.

Ferner sind die Gewindeeingriffe 76 bei wirksam angeordnetem Halteflansch 70, wie in Fig. 7 dargestellt, einander exakt gegenüberliegend angeordnet, in gleicher Weise wie auch die gewindefreien Bereiche 56a, 56b.

Somit lässt sich, wie in der Fig. 11 dargestellt, einerseits das Steigrohr 44 relativ zum Halteflansch 70 so verdrehen, dass die Gewindeeingriffe 76 den gewindefreien Bereichen 56 zugewandt sind, so dass das Steigrohr 44 relativ zum Steigrohrmantel 42 frei in Richtung der Mittelachse 60 verschiebbar ist, da die Gewindeeingriffe 76 den in Abstand von den Gewindeeingriffen 76 verlaufenden Außenflächen 58 gegenüberliegend angeordnet sind.

Damit ist eine freie Grobverstellung des Steigrohrs 44 relativ zum Steigrohrmantel 42 realisierbar.

Das Steigrohr 44 lässt sich aber auch, wie in Fig. 12 dargestellt, so verdrehen, dass die Gewindeeingriffe 76 in den Gewindebereichen 52 liegen und somit jeweils in eines der Gewindegangsegmente 54 eingreifen und damit das Steigrohr 44 relativ zum Halteflansch 70 in der jeweiligen Drehstellung relativ zum Steigrohrmantel 42 fixieren.

Damit besteht die Möglichkeit einer Feineinstellung der Höhe des Steigrohrs 44 relativ zum Steigrohrmantel 42 durch Verdrehen desselben, so dass der jeweilige Gewindeeingriff 76 noch innerhalb des Gewindebereichs 52in eines der Gewindegangsegmente 54 eingreift und durch Verdrehen des Steigrohrs 44 Längs diesen einen Gewindegangsegment 54 in verschiedenen Stellungen, die gemäß Fig. 13 eine unterschiedliche Höhe des Steigrohrs 44 vorgeben, positionierbar ist.

Dadurch, dass die Gewindegangsegmente 54a, b einseitig geschlossen sind, ist jeder der Gewindeeingriffe 76a, b nur in einem zugeordneten Gewindegangsegment 56a, b des jeweiligen Gewindebereichs 52a, b in Umfangsrichtung des Steigrohrs 44 in Umfangsrichtung zur Feineinstellung bewegbar und aus dem jeweiligen Gewindegangsegment 56a, b in den sich an das offene Ende anschließenden gewindefreien Bereich 56a, b zur Grobverstellung des Steigrohrs 44 bewegbar.

Durch das geschlossene Ende der jeweiligen Gewindegangsegmente 54a, b ist die Bedienung des Steigrohrs 44 bei der Höhenverstellung erleichtert, da eine Bedienungsperson bei der Drehung in einer Richtung sicher sein kann, die Gewindeeingriffe 76a, b in die Gewindegangsegmente 54a, b bis maximal zum verschlossenen Ende 53 zu drehen und bei Drehung in der entgegengesetzten Richtung die Gewindeeingriffe 76a, b zunächst in den Gewindegangsegmenten 54a, b und dann am offenen Ende 55 aus den Gewindegangsegmenten 54a, b heraus bis in den jeweiligen gewindefreien Bereich 56a, b zu drehen.

Besonders vorteilhaft ist es, wenn die Gewindegangsegmente 54a, b eine Steigung aufweisen, die bei einer Drehung des Steigrohrs 44, so dass der Gewindeeingriff 76 von einer Ausgangsstellung am offenen Ende 55 zu einer Endstellung am geschlossenen Ende 53 des jeweiligen Gewindegangsegments 54o wandert, bei jeweils vollständigem Eingreifen dieses Gewindeeingriffs 76 in das jeweilige Gewindegangsegment 54a, zu einer Höhenverstellung des Steigrohrs 44 führt, die maximal in einer Höhe liegt, die in Richtung der Mittelachse 60 der Höhe des Steigrohrs 44 entspricht, die dieses aufweist, wenn der Gewindeeingriff 76 in das in Höhenrichtung unter dem Gewindegangsegment 54o nächstfolgende Gewindegangsegment 54u in der Ausgangsstellung an dem offenen Ende 55 eingreifen würde, wie in Fig. 13 dargestellt.

Mit anderen Worten, der Gewindeeingriff 76 in der Ausgangsstellung bei einem der Gewindegangsegmente 54 positioniert das Steigrohr 44 mindestens auf derselben Höhe, die sich einstellt, wenn der Gewindeeingriff 76 in das in Höhenrichtung nächstfolgende Gewindegangsegment 54o in der Endstellung eingreifen würde.

Hierzu sind die Gewindegangsegmente 54a, b in den Gewindebereichen 52a, b jeweils so angeordnet, dass die ersten Enden 53 einander entsprechender Gewindegangsegmente 54a, b in derselben senkrecht zur Mittelachse 60 des Steigrohrs 44 verlaufenden Ebene E1 und die zweiten Enden 55 einander entsprechender Gewindegangsegmente 54a, b in derselben senkrecht zur Mittelachse 60 verlaufenden in relativ zur Ebene E1 versetzten Ebene E2 liegen.

Der Abstand der Ebenen E1 und E2 voneinander liegt beispielsweise im Bereich von 20 mm bis 60 mm.

Somit können die Gewindeeingriffe 76a, b, die in diese Gewindegangsegmente 54a, b eingreifen, in Richtung der Mittelachse 60 auf gleicher Höhe liegen.

Somit liegen auch die Bereiche der Gewindegangsegmente 54a, b, in welche die Gewindeeingriffe 76a, b jeweils eingreifen ebenfalls in Richtung der Mittelachse 60 auf derselben Höhe.

Wie in Fig. 14 und 15 dargestellt, sitzen die Flanschhälften 74a und 74b lose auf dem Stützflansch 72 des Steigrohrmantels 42 und umfassen zum einen Klemmschalenkörper 82a und 82b, die zum einen die Anlageflächen 78 und zum anderen die von den Anlageflächen 78 abstehenden Gewindeeingriffe 76 aufweisen.

An diese Klemmschalenkörper 82a, b sind an Halteschaltenkörper 84a und 84b angeformt, die zum einen mit Stützflächen 86 versehen sind, mit welchen diese in der Lage sind, sich auf einer dem Steigrohrmantel 42 abgewandten Auflageseite 88 des Stützflansches 72 abzustützen und zum anderen mit den Stützflansch 72 seitlich umgreifende und auf einer dem Steigrohrmantel 42 zugewandten Unterseite 92 diesen untergreifenden Untergriffen 94 versehen sind, welche mit Hinterschnittflächen 96 an der Unterseite 92 anlegbar sind.

Wie in Fig. 15 dargestellt, umfasst der Stützflansch 72 zur drehfesten Fixierung der Flanschhälften 74a, 74b des Halteflansches 70 von einer kreisförmigen Außenkontur 102 des Stützflansches abweichende und gegenüber dieser zurückgesetzte Abflachungen 104a, 104b, an welchen die Flanschhälften 74a, b ebenfalls mit in die Halteschalenkörper 84 eingeformten Flachseiten 106a, b anliegen, so dass die beiden Flanschhälften 74a, b und somit auch der Halteflansch 70 drehfest relativ zum Stützflansch 72 des Steigrohrmantels 42 fixierbar sind, wie in den Fign. 8, 10, 14 und 15 dargestellt.

Ferner erstreckt sich zwischen der Anlagefläche 78 der Klemmschalenkörper 82a, b und dem jeweiligen Halteschalenkörper 84a, b noch eine sich ausgehend von der Anlagefläche 78 konisch erweiternde Druckfläche 108, welche mit einer ebenfalls konisch verlaufenden Keilfläche 112 von als Druckringsegmente 110a, b ausgebildeten Keilkörpern 114 zusammenwirkt, welche sich wie in Fig. 16 dargestellt, einerseits an der Auflageseite 88 des Stützflansches 72 des Steigrohrmantels 42 und andererseits in den Gewindebereichen 52a, b an der Außenfläche 64 abstützen und aufgrund der Keilfläche 112, die auf die Druckfläche 108 wirkt, bei einer beim Zusammenspannen der Flanschhälften 74a, b radial zum Steigrohr 44 wirkend auf dieses einwirkenden Kraft bewirken, dass die Flanschhälften 74a, b insbesondere mit den Klemmschalenkörpern 82a, b sich von dem Stützflansch 72 weg bewegen und sich gegebenenfalls mit der Stützfläche 86 geringfügig von der Auflagefläche 88 abheben, wobei die Halteschalenkörper 84a, b der Flanschhälften 74a, b mit den Hinterschnittflächen 96 an der Unterseite 92 des Stützflansches 72 kraftbeaufschlagt zur Anlage kommen, wie in Fig. 15 dargestellt, und hierzu insbesondere die beiderseits der Flachseiten 106 liegenden Hinterschnittflächen 96 zur Wirkung kommen.

Dies hat zur Folge, dass einerseits das Steigrohr 44 durch die Radialklemmflächen 116 der Keilkörper 114 und andererseits das Steigrohr im Bereich der Außenflächen 64 durch die Klemmschalenkörper 82 radial beaufschlagt und somit kraftschlüssig relativ zu dem Halteflansch 70 drehfest fixiert ist, der seinerseits drehfest aufgrund der Abflachungen 104a, b und der Flachscheiben 106a, b an dem Stützflansch 72 formschlüssig fixiert ist und außerdem aufgrund des Kraftschlusses zwischen den Hinterschnittflächen 96 und der Unterseite 92 des Stützflansches 72 ebenfalls kraftschlüssig an diesem drehfest fixiert ist.

Zum Verspannen der Flanschhälften 74a, b des Halteflansches 70 sind, wie in Fig. 17 dargestellt, die Flanschhälften mit an die Klemmschalenkörper 82a, b und die Halteschalenkörper 84a, b angeformten Lagerkörpern 122 versehen, welche Aufnahmen 124, beispielsweise in Form von Bohrungen, aufweisen, welche von Verspanneinheiten 126 durchsetzt sind, wobei diese Verspanneinheiten 126 beispielsweise Kombinationen aus Schrauben 132 und Muttern 134 sind, die jeweils auf die Lagerkörper 122 der Flanschhälften 74a,b einwirken, um diese aufeinanderzu zu bewegen und somit relativ zueinander zu verspannen.

Durch Lösen der Verspanneinheiten 126 besteht dann die Möglichkeit, die drehfeste Fixierung des Steigrohrs 44, insbesondere durch Kraftschluss im Bereich der Keilkörper 114 und der Klemmschalenkörper 82 zu lösen und somit eine Verdrehung des Steigrohrs 44 zu ermöglichen, um entweder dieses so zu verdrehen, dass die gewindefreien Bereiche 56a, b den Gewindeeingriffen 76 der Flanschhälften 74a, b zugewandt sind, so dass das Steigrohr 44 frei relativ zum Steigrohrmantel 44 bewegbar ist oder so zu verdrehen, dass die Gewindeeingriffe 76 in die Gewindegangsegmente 54a, b der Gewindebereiche 54a, b eingreifen, um unter Ausnutzung der Steigung der Gewindegangsegmente 54 eine Feineinstellung des Steigrohrs 44 relativ zum Steigrohrmantel 42 zu ermöglichen.

Nach Einstellung der Höhe des Steigrohrmantels 44, insbesondere dessen Montageflansch 46 relativ zur Bodenfläche 12 erfolgt dann ein Verspannen der Flanschhälften 74a, b relativ zueinander mittels der Verspanneinheiten 126 und somit eine drehfeste Festlegung des Steigrohrs 44 relativ zum Steigrohrmantel 42, so dass dieses nicht mehr verdrehbar ist und aufgrund der in jeweils ein Gewindegangsegment 54 der Gewindebereiche 52a, b eingreifenden Gewindeeingriffe 76 auch zusätzlich noch formschlüssig in seiner Relativposition zum Steigrohrmantel 42 fixiert ist.

Um zu verhindern, dass die Verspanneinheiten 126 so weit gelöst werden, dass sich die Flanschhälften 74a, b von dem Stützflansch 72 lösen können, sind die Verspanneinheiten 126 lediglich bis zu einer Stellung lösbar, in welcher die Flanschhälften 74a, b noch unlösbar und unverdrehbar am Stützflansch 72 fixiert sind.

Dies erfolgt beispielsweise mittels Blockierelementen 136, welche im Falle von Schrauben 132 und Muttern 134 als das Lösen der Schrauben 132 und Muttern 134 mit bis zu einer maximalen Lösestellung erlaubende Blockierelemente 136, beispielsweise Stifte, sind.

## Patentansprüche

1. Hydrant (10) umfassend ein mit mindestens einem Anschluss (16) versehenes Oberteil (14) und ein Unterteil (22), welches einen Anschluss (24) für ein Zulaufrohr (26), einen Steigrohrmantel (42) sowie ein in dem Steigrohrmantel (42) geführtes und das Oberteil (14) tragendes Steigrohr (44) aufweist, welches aus dem Steigrohrmantel (42) herausbewegbar und in verschiedenen Höhen relativ zum Steigrohrmantel (42) positionierbar ist,
wobei an dem Steigrohr (44) an seiner Außenumfangsseite (50) mindestens ein sich streifenförmig sowohl in Längsrichtung (L) als auch in Umfangsrichtung (U) des Steigrohrs (44) erstreckender Gewindebereich (52a, b) angeordnet ist, wobei zur Festlegung einer Höheneinstellung des Steigrohrs (44) relativ zum Steigrohrmantel (42) mindestens ein am Steigrohrmantel (42) gehaltener Gewindeeingriff (76) in den mindestens einen Gewindebereich (52a, b) eingreift und wobei ein Verdrehen des Steigrohrs (44) mit dem mindestens einen Gewindebereich (52a, b) und des mindestens ein Gewindeeingriffs (76) relativ zueinander eine Höheneinstellung des Steigrohrs (44) relativ zum Steigrohrmantel (42) ermöglicht,
**dadurch gekennzeichnet, dass** an der Außenumfangsseite (50) des Steigrohrs (44) mindestens ein sich an dem mindestens einen Gewindebereich (52a, b) anschließender streifenförmig sowohl in der Längsrichtung des Steigrohrs (44) als auch in der Umfangsrichtung des Steigrohrs (44) erstreckender gewindefreier Bereich (56a, b) angeordnet ist, welcher dann, wenn dieser dem mindestens einen Gewindeeingriff (76) zugewandt ist, zur Höheneinstellung des Steigrohrs (44) relativ zu dem Gewindeeingriff frei bewegbar ist.

2. Hydrant nach Anspruch 1, **dadurch gekennzeichnet, dass** der mindestens eine Gewindebereich (52a, b) sich in der Längsrichtung (L) des Steigrohrs (44) im Wesentlichen über einen Höhenverstellbereich des Steigrohrs (44) erstreckt, dass insbesondere der Höhenverstellbereich des Steigrohrs (44) dem maximalen Ausziehweg entspricht, mit welchem das Steigrohr (44) ausgehend von der maximal in den Steigrohrmantel (42) eingeschobenen Stellung aus dem Steigrohrmantel (42) maximal ausziehbar ist.

3. Hydrant nach einem der voranstehenden Ansprüche, **dadurch gekennzeichnet, dass** der mindestens eine Gewindebereich (52a, b) sich in Umfangsrichtung der Außenumfangsseite (50) über ein Bogensegment (WGS) um die Mittelachse (60) des Steigrohrs (44) erstreckt.

4. Hydrant nach einem der voranstehenden Ansprüche, **dadurch gekennzeichnet, dass** der mindestens eine Gewindebereich (52a, b) um die Mittelachse des Steigrohrs (44) umlaufende Gewindegangsegmente (54a, b) aufweist, dass insbesondere die Gewindegangsegmente (54a, b) sich um die Mittelachse (60) des Steigrohrs (44) über ein Bogensegment (WGS) erstrecken, das der Erstreckung des Gewindebereichs (52a, b) in der Umfangsrichtung entspricht.

5. Hydrant nach Anspruch 4, **dadurch gekennzeichnet, dass** die Gewindegangsegmente (54a, b) sich von einem ersten Ende (53) bis zu einem zweiten Ende (55) erstrecken und dass die Enden (53, 55) im Bereich von Längsseiten des sich streifenförmig in Längsrichtung des Steigrohrs (44) ersteckenden Gewindebereichs (52a, b) liegen.

6. Hydrant nach Anspruch 4 oder 5, **dadurch gekennzeichnet, dass** die Gewindegangsegmente (54a, b) an einem offenen Ende (55) in den gewindefreien Bereich (56a, b) übergehen und damit ein Bewegen des Gewindeeingriffs 76 aus dem jeweiligen Gewindegangsegment (54a, b) in den gewindefreien Bereich (56a, b) und umgekehrt zulassen.

7. Hydrant nach Anspruch 6, **dadurch gekennzeichnet, dass** die Gewindegangsegmente (54a, b) an einem dem offenen Ende (55) gegenüberliegenden Ende (53) geschlossen sind und damit an diesem Ende (53) ein Herausbewegen des Gewindeeingriffs (76) aus dem jeweiligen Gewindegangsegment (54a, b) verhindern.

8. Hydrant nach einem der voranstehenden Ansprüche, **dadurch gekennzeichnet, dass** an der Außenumfangsseite (50) des Steigrohrs (44) mindestens zwei in der Umfangsrichtung relativ zueinander versetzte Gewindebereiche (52a, b ) angeordnet sind, dass insbesondere an der Außenumfangsseite (50) des Steigrohrs (44) zwischen den Gewindebereichen (52a, 52b) jeweils ein gewindefreier Bereich (56a, 56b) angeordnet ist, dass insbesondere an der Außenumfangsseite (50) des Steigrohrs (44) die Gewindebereiche (52a, b) und die gewindefreien Bereiche (56a, b) in Umfangsrichtung aneinander anschließend ausgebildet sind.

9. Hydrant nach einem der voranstehenden Ansprüche, **dadurch gekennzeichnet, dass** an der Außenumfangsseite (50) des Steigrohrs (44) auf einander gegenüberliegenden Seiten jeweils ein Gewindebereich (52a, b) angeordnet ist.

10. Hydrant nach einem der Ansprüche 8 oder 9, **dadurch gekennzeichnet, dass** die Gewindegangsegmente (54a, b) der mindestens zwei Gewindebereiche (52a, b) relativ zueinander an der Außenumfangsseite (50) so angeordnet sind, dass jeweils ein Gewindeeingriff (76) mit einem Gewindegangsegment (54a, b) von einem der Gewindebereiche (52a, b) in Eingriff bringbar ist und die gleichzeitig mit einem Gewindeeingriff (76) in Eingriff stehenden Gewindegangsegmente (54a, b) zur Fixierung des Steigrohrs (44) relativ zum Steigrohrmantel (42) beitragen, dass insbesondere die gleichzeitig zur Fixierung des Steigrohrs (44) relativ zum Steigrohrmantel (42) beitragenden Gewindegangsegmente (54a, b) der Gewindebereiche (52a, b) mit ihren ersten Enden (53) und ihren zweiten Enden (55) jeweils in derselben senkrecht zur Mittelachse (60) des Steigrohrs (44) verlaufenden Ebene (E1, E2) liegen.

11. Hydrant nach einem der voranstehenden Ansprüche, **dadurch gekennzeichnet, dass** der mindestens eine Gewindeeingriff (76) an einem an dem Steigrohrmantel (42) gehaltenen Halteflansch (70) angeordnet ist, dass insbesondere der Halteflansch (70) an einem fest mit dem Steigrohrmantel (42) verbundenen Stützflansch (72) gehalten ist, dass insbesondere der Halteflansch (70) an dem Stützflansch (72) lösbar gehalten ist.

12. Hydrant nach Anspruch 11, **dadurch gekennzeichnet, dass** der Halteflansch (70) zwei Flanschhälften (74a, b) umfasst, von denen insbesondere jede einen Gewindeeingriff (76) trägt, wobei der Stützflansch (72) mit den Flanschhälften (74a, b) zusätzlich mit Druckringsegmenten (110a, b) beaufschlagbar ist, welche das Steigrohr (44) an der Außenumfangsfläche (64) kraftschlüssig und insbesondere drehfest relativ zum Steigrohrmantel (44) fixieren, dass insbesondere jedes der Druckringsegmente (110a, 110b) durch die Flanschhälften (74a, b) in Richtung der Außenumfangsfläche (64) des Steigrohrs kraftbeaufschlagbar ist, dass insbesondere die Druckringsegmente (110a, b) als Keilkörper (114) ausgebildet sind, welche Keilflächen (112) aufweisen, bei deren Beaufschlagung durch Druckflächen (108) der Flanschhälften (74a, b) eine Kraftwirkung der Keilkörper (114) radial zur Außenumfangsfläche (64) und insbesondere in Richtung des Stützflanschs (70) auftritt, dass insbesondere jede Flanschhälfte (74a, b) einen Klemmschalenkörper (82a, b) aufweist, welcher den Gewindeeingriff (76) trägt, dass insbesondere jede Flanschhälfte (74a, b) einen Klemmschalenkörper (82a, b) aufweist, welcher mindestens ein Druckringsegment (110a, b) beaufschlagt.

13. Hydrant nach Anspruch 12, **dadurch gekennzeichnet, dass** jede der Flanschhälften (74a, b) einen Haltekörper (84a, b) aufweist, dass insbesondere der jeweilige Haltekörper (86a, b) der Flanschhälften (74a, b) den Stützflansch (72) des Steigrohrmantels (42) umgreifend ausgebildet ist, dass insbesondere der jeweilige Haltekörper (82, 84) den Stützflansch (72) auf einer dem jeweiligen Klemmschalenkörper (82a, b) abgewandten Seite hintergreifend ausgebildet ist, dass insbesondere der jeweilige Haltekörper (84a, b) durch Formschluss drehfest mit dem Stützflansch (72) verbindbar ist, dass insbesondere der jeweilige Haltekörper (84a, b) durch Zusammenwirken der Flanschhälften (74a, b) mit den Druckringsegmenten (110a, b) spielfrei den Stützflansch (72) hintergreift.

14. Hydrant nach einem der Ansprüche 12 oder 13, **dadurch gekennzeichnet, dass** die Flanschhälften so durch Verspanneinheiten (126) beaufschlagbar und dadurch in Richtung des Steigrohrs (44) aufeinander zu bewegbar sind, dass insbesondere die Verspanneinheiten (126) lediglich ein derartiges Lösen der Flanschhälften (74a, b) zulassen, dass diese unlösbar und insbesondere drehfest mit dem Stützflansch (72) verbunden bleiben.

## Claims

1. Hydrant (10) comprising an upper portion (14) which is provided with at least one connection (16) and a lower portion (22) which has a connection (24) for a supply pipe (26), a riser pipe cover (42) and a riser pipe (44) which is guided in the riser pipe cover (42), carries the upper portion (14), can be moved out of the riser pipe cover (42) and is positioned at different heights relative to the riser pipe cover (42),
wherein on the riser pipe (44) at the outer circumferential side (50) thereof at least one thread region (52a, b) which extends in a strip-like manner both in the longitudinal direction (L) and in the circumferential direction (U) of the riser pipe (44) is arranged, wherein in order to secure a height adjustment of the riser pipe (44) relative to the riser pipe cover (42) at least one thread engagement (76) which is retained on the riser pipe cover (42) engages in the at least one thread region (52a, b) and wherein a rotation of the riser pipe (44) with the at least one thread region (52a, b) and the at least one thread engagement (76) relative to each other enables a height adjustment of the riser pipe (44) relative to the riser pipe cover (42),
**characterised in that** at the outer circumferential side (50) of the riser pipe (44) there is arranged at least one thread-free region (56a, b) which adjoins the at least one thread region (52a, b) and which extends in a strip-like manner both in the longitudinal direction of the riser pipe (44) and in the circumferential direction of the riser pipe (44) and which, when it faces the at least one thread engagement (76), can be freely moved in order to adjust the height of the riser pipe (44) relative to the thread engagement.

2. Hydrant according to claim 1, **characterised in that** the at least one thread region (52a, b) extends in the longitudinal direction (L) of the riser pipe (44) substantially over a height adjustment range of the riser pipe (44), **in that** in particular the height adjustment range of the riser pipe (44) corresponds to the maximum extension distance with which the riser pipe (44) starting from the position retracted to the maximum extent in the riser pipe cover (42) can be pulled out of the riser pipe cover (42) to the maximum extent.

3. Hydrant according to either of the preceding claims, **characterised in that** the at least one thread region (52a, b) extends in the circumferential direction of the outer circumferential side (50) over a curve segment (WGS) about the centre axis (60) of the riser pipe (44).

4. Hydrant according to any one of the preceding claims, **characterised in that** the at least one thread region (52a, b) has thread turn segments (54a, b) which extend around the centre axis of the riser pipe (44), **in that** in particular the thread turn segments (54a, b) extend around the centre axis (60) of the riser pipe (44) over a curve segment (WGS) which corresponds to the extent of the thread region (52a, b) in the circumferential direction.

5. Hydrant according to claim 4, **characterised in that** the thread turn segments (54a, b) extend from a first end (53) up to a second end (55) and **in that** the ends (53, 55) are located in the region of longitudinal sides of the thread region (52a, b) which extends in a strip-like manner in the longitudinal direction of the riser pipe (44).

6. Hydrant according to claim 4 or 5, **characterised in that** the thread turn segments (54a, b) at an open end (55) merge into the thread-free region (56a, b) and consequently permit a movement of the thread engagement (76) out of the respective thread turn segment (54a, b) into the thread-free region (56a, b) and vice versa).

7. Hydrant according to claim 6, **characterised in that** the thread turn segments (54a, b) are closed at an end (53) opposite the open end (55) and consequently at this end (53) prevent a movement of the thread engagement (76) out of the respective thread turn segment (54, b).

8. Hydrant according to any one of the preceding claims, **characterised in that** at the outer circumferential side (50) of the riser pipe (44) at least two thread regions (52a, b) which are offset relative to each other in the circumferential direction are arranged, **in that** in particular at the outer circumferential side (50) of the riser pipe (44) between the thread regions (52a, 52b) a thread-free region (56a, 56b) is arranged in each case, **in that** in particular at the outer circumferential side (50) of the riser pipe (44) the thread regions (52a, b) and the thread-free regions (56a, b) are constructed to adjoin each other in the circumferential direction.

9. Hydrant according to any one of the preceding claims, **characterised in that** at the outer circumferential side (50) of the riser pipe (44) a thread region (52a, b) is arranged in each case at mutually opposing sides.

10. Hydrant according to either claim 8 or claim 9, **characterised in that** the thread turn segments (54a, b) of the at least two thread regions (52a, b) are arranged relative to each other on the outer circumferential side (50) in such a manner that in each case a thread engagement (76) can be brought into engagement with a thread turn segment (54a, b) of one of the thread regions (52a, b), and the thread turn segments (54a, b) which are at the same time in engagement with a thread engagement (76) contribute to fixing the riser pipe (44) relative to the riser pipe cover (42), **in that** in particular the thread turn segments (54a, b), which contribute at the same time to fixing the riser pipe (44) relative to the riser pipe cover (42), of the thread regions (52a, b) are located with the first ends (53) thereof and the second ends (55) thereof in the same plane (E1, E2) which extends perpendicularly to the centre axis (60) of the riser pipe (44).

11. Hydrant according to any one of the preceding claims, **characterised in that** the at least one thread engagement (76) is arranged on a retention flange (70) which is retained on the riser pipe cover (42), **in that** in particular the retention flange (70) is retained on a support flange (72) which is securely connected to the riser pipe cover (42), **in that** in particular the retention flange (70) is releasably retained on the support flange (72).

12. Hydrant according to claim 11, **characterised in that** the retention flange (70) comprises two flange halves (74a, b), of which in particular each one carries a thread engagement (76), wherein the support flange (72) with the flange halves (74a, b) can additionally be acted on with pressure ring segments (110a, b) which fix the riser pipe (44) on the outer circumferential face (64) in a non-positive-locking and in particular rotationally secure manner relative to the riser pipe cover (44), **in that** in particular each of the pressure ring segments (110a, 110b) can be acted on with force by the flange halves (74a, b) in the direction of the outer circumferential face (64) of the riser pipe, **in that** in particular the pressure ring segments (110a, b) are in the form of wedge members (114) which have wedge faces (112) and, when these wedge faces (112) are acted on by pressure faces (108) of the flange halves (74a, b), an application of force of the wedge members (114) radially relative to the outer circumferential face (64) and in particular in the direction of the support flange (70) occurs, **in that** in particular each flange half (74a, b) has a clamping shell member (82a, b) which carries the thread engagement (76), **in that** in particular each flange half (74a, b) has a clamping shell member (82a, b) which acts on at least one pressure ring segment (110a, b).

13. Hydrant according to claim 12, **characterised in that** each of the flange halves (74a, b) has a retention member (84a, b), **in that** in particular the respective retention member (86a, b) of the flange halves (74a, b) is constructed to engage around the support flange (72) of the riser pipe cover (42), **in that** in particular the respective retention member (82, 84) is constructed to engage behind the support flange (72) at a side facing away from the respective clamping shell member (82a, b), **in that** in particular the respective retention member (84a, b) can be connected to the support flange (72) in a rotationally secure manner by positive-locking connection, **in that** in particular the respective retention member (84a, b) by means of cooperation of the flange halves (74a, b) with the pressure ring segments (110a, b) engages behind the support flange (72) in a play-free manner.

14. Hydrant according to either claim 12 or 13, **characterised in that** the flange halves can be acted on by means of tensioning units (126) and can thereby be moved towards each other in the direction of the riser pipe (44) in such a manner that in particular the tensioning units (126) permit only such a release of the flange halves (74a, b) that they remain non-releasably and in particular rotationally securely connected to the support flange (72).

## Revendications

1. Hydrant (10) comprenant une partie supérieure (14) pourvue d'au moins un raccord (16) et une partie inférieure (22) qui présente un raccord (24) pour un tuyau d'alimentation (26), une enveloppe de colonne montante (42) ainsi qu'une colonne montante (44) guidée dans l'enveloppe de colonne montante (42) et supportant la partie supérieure (14), laquelle colonne montante peut être retirée de l'enveloppe de colonne montante (42) et positionnée à différentes hauteurs par rapport à l'enveloppe de colonne montante (42),
au moins une zone filetée (52a, b) s'étendant en forme de bande à la fois dans la direction longitudinale (L) et dans la direction périphérique (U) de la colonne montante (44) étant agencée sur la colonne montante (44) au niveau de son côté périphérique extérieur (50), au moins un engagement fileté (76) maintenu sur l'enveloppe de colonne montante (42) s'engageant dans au moins une zone filetée (52a, b) pour déterminer un réglage en hauteur de la colonne montante (44) par rapport à l'enveloppe de colonne montante (42) et une rotation de la colonne montante (44) pourvue d'au moins une zone filetée (52a, b) et au moins un engagement fileté (76) permettant un réglage en hauteur de la colonne montante (44) par rapport à l'enveloppe de colonne montante (42),
**caractérisé en ce que**, sur le côté périphérique extérieur (50) de la colonne montante (44), au moins une zone sans filetage (56a, b) s'étendant sous forme de bande consécutive à la fois dans la direction longitudinale de la colonne montante (44) et dans la direction périphérique de la colonne montante (44) est agencée sur au moins une zone filetée (52a, b), laquelle, par la suite,
est librement mobile pour régler la hauteur de la colonne montante (44) par rapport à l'engagement fileté lorsque celle-ci est tournée vers au moins un engagement fileté (76).

2. Hydrant selon la revendication 1, **caractérisé en ce que** l'au moins une zone filetée (52a, b) s'étend dans la direction longitudinale (L) de la colonne montante (44) essentiellement sur une plage de réglage en hauteur de la colonne montante (44), **en ce que**, en particulier, la plage de réglage en hauteur de la colonne montante (44) correspond à la course d'extension maximale à laquelle la colonne montante (44) peut être extraite au maximum de l'enveloppe de colonne montante (42) à partir de la position maximale d'insertion dans l'enveloppe de colonne montante (42).

3. Hydrant selon l'une des revendications précédentes, **caractérisé en ce que** l'au moins une zone filetée (52a, b) s'étend dans la direction périphérique du côté périphérique extérieur (50) sur un segment d'arc (WGS) autour de l'axe central (60) de la colonne montante (44).

4. Hydrant selon l'une des revendications précédentes, **caractérisé en ce que** l'au moins une zone filetée (52a, b) présente des segments filetés (54a, b) s'étendant autour de l'axe central de la colonne montante (44), **en ce que**, en particulier, les segments filetés (54a, b) s'étendent autour de l'axe central (60) de la colonne montante (44) sur un segment d'arc (WGS) qui correspond à l'extension de la zone filetée (52a, b) dans la direction périphérique.

5. Hydrant selon la revendication 4, **caractérisé en ce que** les segments filetés (54a, b) s'étendent d'une première extrémité (53) vers une deuxième extrémité (55) et **en ce que** les extrémités (53, 55) se trouvent dans la zone des côtés longitudinaux de la zone filetée (52a, b) s'étendant en forme de bande dans la direction longitudinale de la colonne montante (44).

6. Hydrant selon la revendication 4 ou 5, **caractérisée en ce que** les segments filetés (54a, b) se prolongent au niveau d'une extrémité ouverte (55) dans la zone sans filetage (56a, b), permettant ainsi le déplacement de l'engagement fileté 76 du segment fileté respectif (54a, b) vers la zone sans filetage (56a, b) et inversement.

7. Hydrant selon la revendication 6, **caractérisé en ce que** les segments filetés (54a, b) sont fermés à une extrémité (53) opposée à l'extrémité ouverte (55) et empêchent ainsi, à cette extrémité (53), le dégagement de l'engagement fileté (76) du segment fileté respectif (54a, b).

8. Hydrant selon l'une des revendications précédentes, **caractérisé en ce qu'**au moins deux zones filetées (52a, b) décalées les unes par rapport aux autres dans la direction périphérique sont agencées sur le côté périphérique extérieur (50) de la colonne montante (44), en particulier **en ce qu'**une zone sans filetage (56a, 56b) est agencée entre les zones filetées sur le côté périphérique extérieur (50) de la colonne montante (44), en particulier **en ce que** les zones filetées (52a, b) et les zones non filetées (56a, b) sont agencées consécutivement dans la direction périphérique sur le côté périphérique extérieur (50) de la colonne montante (44).

9. Hydrant selon l'une des revendications précédentes, **caractérisé en ce qu'**une zone filetée (52a, b) est agencée sur des côtés opposés du côté périphérique extérieur (50) de la colonne montante (44).

10. Hydrant selon l'une des revendications 8 ou 9, **caractérisé en ce que** les segments filetés (54a, b) des au moins deux zones filetées (52a, b) sont agencés les uns par rapport aux autres sur le côté périphérique extérieur (50) de telle sorte qu'un engagement fileté (76) peut être engagé avec un segment fileté (54a, b) de l'une des zones filetées (52a, b) et les segments filetés (54a, b) simultanément en prise avec un engagement fileté (76) contribuent à la fixation de la colonne montante (44) par rapport à l'enveloppe de colonne montante (42), **en ce qu'**en particulier, en même temps que la fixation de la colonne montante (44), les segments filetés (54a, b) des zones filetées (52a, b) se trouvent avec leurs premières extrémités (53) et leurs deuxièmes extrémités (55) respectivement dans le même plan (E1, E2) s'étendant perpendiculairement à l'axe central (60) de la colonne montante (44) par rapport à l'enveloppe de colonne montante (42).

11. Hydrant selon l'une des revendications précédentes, **caractérisé en ce que** l'au moins un engagement fileté (76) est agencé sur une bride de retenue (70) maintenue sur l'enveloppe de colonne montante (42), **en ce que**, en particulier, la bride de retenue (70) est maintenue sur une bride d'appui (72) reliée de manière fixe à l'enveloppe de colonne montante (42), en particulier **en ce que** la bride de retenue (70) est maintenue de manière amovible sur la bride d'appui (72).

12. Hydrant selon la revendication 11, **caractérisé en ce que** la bride de retenue (70) comprend deux moitiés de bride (74a, b) dont chacune porte en particulier un engagement fileté (76), la bride d'appui (72) portant les deux moitiés de bride (74a, b) pouvant en outre être sollicitée par des segments d'anneau de pression (110a, b) qui fixent la colonne montante (44) par adhérence sur la surface périphérique extérieure (64) et en particulier de manière solidaire en rotation par rapport à l'enveloppe de colonne montante (44), en particulier **en ce que** chacun des segments d'anneau de pression (110a, **110b)** peut être sollicité par les moitiés de bride (74a, b) dans la direction de la surface périphérique extérieure (64) de la colonne montante, en particulier **en ce que** les segments d'anneau de pression (110a, b) sont conçus comme des corps en forme de coin (114) qui présentent des surfaces en coin (112) qui, lorsqu'elles sont sollicitées par les surfaces de pression (108) des moitiés de bride (74a, b), exercent une force sur les corps en forme de coin (114) radialement par rapport à la surface périphérique extérieure (64) et en particulier en direction de la bride d'appui (70), **en ce que** chaque moitié de bride (74a, b) présente un corps de coque de serrage (82a, b) qui porte l'engagement fileté (76), en particulier **en ce que** chaque moitié de bride (74a, b) présente un corps de coque de serrage (82a, b) qui sollicite au moins un segment d'anneau de pression (110a, b).

13. Hydrant selon la revendication 12, **caractérisé en ce que** chacune des moitiés de bride (74a, b) comporte un corps de retenue (84a, b), **en ce que**, en particulier, le corps de retenue respectif (86a, b) des moitiés de bride (74a, b) est conçu pour entourer la bride d'appui (72) de l'enveloppe de colonne montante (42), **en ce que**, en particulier, le corps de retenue respectif (82, 84) est conçu de manière à s'engager derrière la bride de support (72) sur un côté opposé au corps de coque de serrage respectif (82a, b), **en ce qu'**en particulier, le corps de retenue (84a, b) respectif peut notamment être relié de manière solidaire en rotation avec la bride d'appui (72) par complémentarité de forme, **en ce qu'**en particulier le corps de retenue (84a, b) respectif s'engage notamment sans jeu derrière la bride d'appui (72) par coopération des moitiés de bride (74a, b) avec les segments d'anneau de pression (110a, b) sans jeu.

14. Hydrant selon l'une des revendications 12 ou 13, **caractérisé en ce que** les moitiés de bride peuvent être sollicitées par des unités de serrage (126) et ainsi déplacées l'une vers l'autre en direction de la colonne montante (44), de telle sorte que les unités de serrage (126) permettent notamment un desserrage des moitiés de bride (74a, b) de manière à ce que celles-ci restent reliées de manière indémontable et en particulier solidaire en rotation avec la bride d'appui (72).
